# FASCICULE DE BREVET EUROPEEN

(11) **EP 4 530 427 B1**
(45) Date de publication et mention de la délivrance du brevet: **28.01.2026**
(21) Numéro de dépôt: 24201674.9
(22) Date de dépôt: 20.09.2024
(51) Int. Cl.: E06B 3/16, E06B 3/54, E06B 3/58

(54) **CHÂSSIS POUR MENUISERIE**
RAHMEN FÜR FENSTER- ODER TÜRRAHMEN
FRAME FOR JOINERY

(30) Priorité: 26.09.2023 FR 2310216
(43) Date de publication de la demande: 02.04.2025
(73) Titulaire: Mantion, 25000 Besancon (FR)
(72) Inventeur: BOUCARD, Mathieu, 25000 Besançon (FR)
(74) Mandataire: Bugnion Genève

(56) Documents cités:
- US-A1- 2013 047 524
- US-A1- 2023 272 666

## Description

### DOMAINE TECHNIQUE ET ART ANTÉRIEUR

La présente invention se rapporte à un châssis pour menuiserie comportant un châssis et une parclose entre lesquels est disposé un panneau, par exemple un panneau vitré, et à une menuiserie comportant un tel châssis.

Les entrées d'immeuble comportent un bloc porte comprenant généralement une porte vitrée et une ou plusieurs parties fixes désignés châssis. Les châssis sont également souvent vitrés. Il peut également être prévu une imposte formant la partie supérieure du bloc porte.

La fixation du vitrage sur le châssis est obtenue au moyen d'une parclose qui est fixée sur le châssis et qui assure le maintien du vitrage dans sa feuillure. Généralement un ou des joints sont prévus pour assurer l'étanchéité entre le vitrage, le châssis et la parclose.

La fixation de la parclose sur le châssis est réalisée au moyen de vis qui coopèrent avec des écrous sertis sur le châssis.

La position des écrous sur le châssis est fixée à la construction en fonction de l'épaisseur du vitrage.

Il peut être souhaitable de remplacer le vitrage par un vitrage ayant une épaisseur différente de celle du vitrage monté initialement sur le châssis. Le plus souvent on souhaite placer un vitrage plus épais, notamment pour améliorer l'isolation phonique et/ou thermique du bloc-porte. Or avec les systèmes existants il n'est pas possible de remplacer facilement un vitrage par un vitrage d'épaisseur différente. En effet il faut prévoir de percer à nouveau le châssis et sertir des écrous. De tels opérations ne sont pas facilement réalisables sans déposer le bloc-porte.

Les documents US 2013/047524 A1 et US 2023/272666 A1 montrent des châssis de menuiserie comprenant un châssis, une pareclose et un panneau obturant.

### EXPOSÉ DE l'INVENTION

C'est par conséquent un but de la présente invention d'offrir une menuiserie permettant de remplacer relativement facilement le panneau obturant, par exemple le panneau vitré, par un vitrage d'épaisseur différente.

Le but énoncé ci-dessus est atteint par une menuiserie comportant un châssis et une parclose et des moyens de fixation du parclose sur le châssis comprenant au moins un jeu de vis, et un premier jeu d'écrou, les écrous étant fixés sur le châssis de sorte à pouvoir fixer un vitrage d'une première épaisseur entre le châssis et la parclose, la menuiserie comportant au moins un deuxième jeu d'écrous fixés sur le châssis de sorte à pouvoir fixer un vitrage d'une deuxième épaisseur entre le châssis et la parclose ou une autre parclose, la deuxième épaisseur étant différente de la première épaisseur. Le premier jeu et le deuxième jeu se trouvant dans deux plans différents, parallèles au châssis.

Ainsi, lorsque l'on souhaite remplacer le vitrage de première épaisseur par un vitrage d'une deuxième épaisseur, le monteur retire les vis montées dans le premier jeu d'écrous, retire la parclose puis le vitrage. Il place ensuite le vitrage de deuxième épaisseur replace la parclose ou un autre parclose, et visse les vis dans le deuxième jeu d'écrous dont les positions permettent directement le vissage des vis dans les écrous du deuxième jeu.

Le remplacement du vitrage est donc significativement simplifié.

Le châssis peut comporter plus de deux jeux d'écrous à des positions différentes.

Par exemple, un écrou d'un jeu est aligné avec les écrous des autres jeux dans une direction perpendiculaire à la menuiserie.

La présente invention a alors pour objet un châssis pour une menuiserie comportant au moins un châssis, au moins une pareclose et un au moins un panneau obturant monté serré ente le châssis et la parclose, la parclose étant fixée sur le châssis au moyen de vis coopérant avec des écrous fixés dans le châssis. Le châssis comporte au moins un premier jeu d'écrous fixés sur le châssis pour le montage d'un premier panneau obturant présentant une première épaisseur et un deuxième jeu de écrous fixés sur le châssis pour le montage d'un deuxième panneau obturant présentant une deuxième épaisseur différente de la première épaisseur.

Le premier jeu et le deuxième jeu se trouvent dans deux plans différents, parallèles au châssis.

Dans un exemple de réalisation, un écrou du premier jeu et un écrou du deuxième jeu sont alignés dans une direction orthogonale à un plan de la menuiserie.

Le châssis est de préférence en en métal et les écrous sont soudés sur le châssis, sertis sur le châssis ou directement réalisés dans le châssis.

Le châssis peut comporter une feuillure comprenant une joue et un fond de feuillur, la distance entre les écrous du premier jeu et la joue est plus petite que la distance entre les écrous du deuxième jeu et la joue.

Selon une caractéristique additionnelle, le fond de feuillure est muni de perçages, les écrous étant montés dans les perçages.

La présente invention a également pour objet une menuiserie comportant un châssis selon l'invention, une parclose et un élément obturant entre le châssis et la parclose, la parclose étant fixée sur le châssis au moyen de vis coopérant avec le premier jeu d'écrous ou le deuxième jeu d'écrous, le panneau obturant étant par exemple un panneau vitré.

La parclose est avantageusement d'un seul tenant.

La présente invention a également pour objet un bloc porte comportant au moins une menuiserie selon l'invention.

La présente invention a également pour objet un procédé de remplacement d'un premier panneau obturant d'une première épaisseur par un deuxième panneau obturant d'une deuxième épaisseur dans une menuiserie selon l'invention ou le bloc porte selon l'invention, comportant les étapes :
- Retrait des vis coopérant avec les écrous du premier jeu,
- Retrait de la parclose,
- Retrait du premier panneau obturant,
- Mise en place du deuxième panneau obturant,
- Mise en place d'une parclose adaptée au deuxième panneau obturant,
- Montage des vis dans les écrous du deuxième jeu.

La parclose adaptée au deuxième panneau obturant peut être différente de la parclose adaptée au premier panneau obturant.

### BRÈVE DESCRIPTION DES DESSINS

La présente demande sera mieux comprise à l'aide de la description qui va suivre et des dessins en annexe sur lesquels :
- La figure 1 représente un exemple d'un bloc porte auquel s'applique l'invention,
- La figure 2 est vue en éclaté d'un exemple de réalisation d'une menuiserie selon l'invention,
- La figure 3 est une vue de détail de la figure 2,
- La figure 4 est une vue en perspective de la menuiserie de la figure 2, la parclose étant en place,
- La figure 5 est une vue de la menuiserie de la figure 4 selon le point de vue de la flèche V,
- La figure 6 est une vue en coupe le long du plan A-A de la figure 4,
- La figure 7 est une vue de détail de la figure 6,
- La figure 8 est une vue de détail d'une variante de réalisation d'une menuiserie selon l'invention.

### DESCRIPTION DÉTAILLÉE DE MODES DE RÉALISATION

Dans la description qui va suivre, on entend par « menuiserie » un ensemble comprenant un châssis, au moins un panneau obturant le châssis, généralement formé par un vitrage et au moins une parclose. La menuiserie peut être mobile est formée une porte ou être fixe. La porte peut être coulissante ou articulée en rotation.

Sur la figure 1, on peut voir un exemple d'un bloc porte destiné à fermer l'entrée d'un hall d'immeuble et auquel peut s'appliquer la présente invention.

Le bloc porte comporte une porte P formant l'ouvrant et coopérant un dormant, deux parties fixes de part et d'autre de la portes F1, F2 et une imposte I en partie supérieure. Les parties fixes F1 et F2 sont également communément désignées « châssis fixes ».

Dans cet exemple, chacun des éléments du bloc porte comporte au moins une partie vitrée.

La porte comporte un seul vitrage ainsi que l'imposte, et les parties fixes. Il sera compris que cette configuration n'est qu'un exemple de réalisation et n'est en aucun cas limitative.

Sur les figures 2 à 7, on peut voir des vues de la partie fixe F1 du bloc porte de la figure 1.

La partie fixe F1 comporte un châssis 2, un vitrage (non représenté) et une parclose 4. De préférence, la parclose 4 est montée sur la face du châssis 2 destinée à être à l'intérieur du bâtiment.

Dans l'exemple représenté, le châssis 2 a une forme rectangulaire et la parclose 4 présente également une forme rectangulaire correspondante, comprenant une partie d'appui 4.1 destinée à venir en appui contre une face du châssis 2 et un bord de fixation 4.2 destinée à pénétrer dans le châssis et à assurer la fixation de la parclose sur le châssis. Les dimensions extérieures du bord de fixation 4.2 sont telles qu'il pénètre dans le châssis 2 avec un jeu de montage. Il sera compris que le châssis et la parclose peuvent avoir tout autre forme, par exemple une forme de polygone quelconque, voire une forme de cercle.

Le châssis comporte une feuillure 6 logeant le bord du vitrage. La feuillure 6 est délimitée par une joue 8 et un fond de feuillure 10. Le bord du vitrage est alors pincé entre la joue 8 et la parclose 4.

La menuiserie comporte des moyens de fixation 12 de la parclose 4 sur le châssis 2.

Les moyens de fixation comportent des écrous fixés sur le châssis et accessibles à travers le fond de feuillure et des vis coopérant avec les écrous, les vis traversant le bord de fixation 4.2 de la parclose.

Dans l'exemple représenté, le châssis comporte deux jeux d'écrous E1, E2. Le premier jeu et le deuxième jeu se trouvent dans deux plans différents, parallèles au châssis.

Le premier jeu d'écrous E1 est fixé au châssis à un distance d1 de la joue et le deuxième jeu d'écrous E2 est fixé au châssis à une distance d2 de la joue. Les distances d1 et d2 sont considérées dans une direction orthogonale au plan de la menuiserie.

Les écrous sont distribués sur la circonférence du châssis.

Sur la figure 2, on peut voir que les moyens de fixation 12 comportent un écrou sur la largeur du châssis et deux écrous sur la longueur du châssis. Dans cet exemple, le châssis comporte donc six zones de fixation.

Dans cet exemple, chaque zone de fixation comporte un écrou du premier jeu et un écrou du deuxième jeu.

Le fond de feuillure 10 comporte à chaque zone de fixation deux perçages 16, 18 dans chacun desquels un écrou de chaque jeu est fixé. Les écrous sont par exemple soudés sur le châssis. En variante, les écrous sont sertis sur le châssis. En variante encore, les écrous sont réalisés directement dans le châssis, pour cela le châssis est taraudé au droit des perçages.

La parclose 4 comporte des perçages 22 disposés de sorte à être alignés avec les écrous.

On peut envisager que la pareclose soit configurée pour une épaisseur de panneau vitré et ait sa propre disposition d'écrous formant ainsi un moyen de détrompage pour le choix de la parclose.

Un exemple de procédé de remplacement du panneau vitré d'un châssis fixe va maintenant être décrit.

Le panneau vitré d'une première épaisseur est initialement monté entre le châssis 2 et la parclose 4, et les vis sont vissées dans les écrous du jeu E1.

On souhaite remplacer le panneau de verre par un panneau de deuxième épaisseur plus grande que la première épaisseur.

Le monteur retire alors les vis vissées dans le premier jeu d'écrous, retire la parclose 4 et retire le panneau vitré.

Il place ensuite le panneau vitré de deuxième épaisseur dans le châssis 2, replace la parclose 4 si celle-ci est adaptée ou utilise une autre parclose plus fine pour compenser l'augmentation de l'épaisseur du panneau vitré. Les perçages dans la parclose 4 sont directement alignés avec les écrous du deuxième jeu, le monteur visse alors les vis dans les écrous du deuxième jeu.

Le montage est terminé. Le remplacement est alors rapide et ne demande pas de percer le châssis.

Dans l'exemple représenté, les écrous des deux jeux d'écrous sont regroupés dans chaque zone de fixation Z1.

En variante, comme cela est représenté sur la figure 8, les écrous d'un jeu ont leur zone de fixation Z1 et les écrous d'un autre jeu ont leur zone de fixation Z2. En variante encore, certains écrous des deux jeux ont les mêmes zones de fixation et les écrous des deux jeux ont des zones de fixation différentes.

Il peut être envisagé que les deux jeux d'écrous n'aient pas le même nombre d'écrous.

En outre, il peut être envisagé que les écrous des deux jeux soient différents, par exemple présentent des diamètres différents. Dans ce cas, les vis utilisées pour fixer le panneau vitré de première épaisseur sont différentes de celles utilisées pour fixer le panneau vitré de deuxième épaisseur.

Il sera compris que chaque châssis peut comporter plus de deux jeux d'écrous, par exemple trois, permettant de fixer un panneau d'une troisième épaisseur.

Dans l'exemple représenté, la pareclose est d'une seule pièce. En variante, la parclose peut être en plusieurs parties.

Dans cet exemple, la parclose comporte une joue qui vient en appui contre une face du châssis. En variante, la parclose ne comporte pas de telle joue et est entièrement logée dans le châssis.

Comme expliqué ci-dessus, le panneau vitré peut être remplacé par un panneau opaque. Grâce à l'invention, le replacement d'un panneau, notamment d'un panneau vitré, par un panneau présentant une épaisseur plus grande, dans une menuiserie est sensiblement simplifié et ne requiert pas la mise en œuvre d'outil spécifique.

## Revendications

1. Châssis pour une menuiserie comportant au moins un châssis (2), au moins une pareclose (4) et un au moins un panneau obturant monté serré ente le châssis (2) et la parclose (4),
ledit châssis pour une menuiserie est **caractérisé en ce que** la parclose (4) est fixée sur le châssis (2) au moyen de vis coopérant avec des écrous fixés dans le châssis, et **en ce que** le châssis (2) comporte au moins un premier jeu d'écrous (E1) fixés sur le châssis pour le montage d'un premier panneau obturant présentant une première épaisseur et un deuxième jeu de écrous (E2) fixés sur le châssis pour le montage d'un deuxième panneau obturant présentant une deuxième épaisseur différente de la première épaisseur, le premier jeu d'écrous (E1) et le deuxième jeu d'écrous (E2) se trouvant dans deux plans différents, parallèles au châssis.

2. Châssis selon la revendication 1, dans lequel un écrou (E1) du premier jeu et un écrou (E2) du deuxième jeu sont alignés dans une direction orthogonale à un plan de la menuiserie.

3. Châssis selon la revendication 1 ou 2, ledit châssis étant en métal et les écrous sont soudés sur le châssis, sertis sur le châssis ou directement réalisés dans le châssis.

4. Châssis selon la revendication 3, comportant une feuillure (6) comprenant une joue (8) et un fond de feuillure (10), la distance (d1) entre les écrous (E1) du premier jeu et la joue est plus petite que la distance (d2) entre les écrous (E2) du deuxième jeu et la joue.

5. Châssis selon la revendication 3, dans lequel le fond de feuillure (10) est muni de perçages (16, 18), les écrous étant montés dans les perçages (16, 18).

6. Menuiserie comportant un châssis (2) selon l'une des revendications 1 à 5, une parclose (4) et un élément obturant entre le châssis (2) et la parclose (4), la parclose (4) étant fixée sur le châssis (2) au moyen de vis coopérant avec le premier jeu d'écrous (E1) ou le deuxième jeu d'écrous (E2), le panneau obturant étant par exemple un panneau vitré.

7. Menuiserie selon la revendication 6, laquelle la parclose (4) est d'un seul tenant.

8. Bloc porte comportant au moins une menuiserie selon la revendication 6 ou 7.

9. Procédé de remplacement d'un premier panneau obturant d'une première épaisseur par un deuxième panneau obturant d'une deuxième épaisseur dans une menuiserie selon la revendication 6 ou 7 ou le bloc porte selon la revendication 8,comportant les étapes :
- Retrait des vis coopérant avec les écrous du premier jeu,
- Retrait de la parclose,
- Retrait du premier panneau obturant,
- Mise en place du deuxième panneau obturant,
- Mise en place d'une parclose adaptée au deuxième panneau obturant,
- Montage des vis dans les écrous du deuxième jeu.

10. Procédé de remplacement selon la revendication 9, dans lequel la parclose adaptée au deuxième panneau obturant est différente de la parclose adaptée au premier panneau obturant.

## Patentansprüche

1. Rahmen für einen Fenster- oder Türrahmen, umfassend mindestens einen Rahmen (2), mindestens eine Glasleiste (4) und mindestens eine Verschlussplatte, die zwischen dem Rahmen (2) und der Glasleiste (4) fest eingespannt ist, wobei der Rahmen für einen Fenster- oder Türrahmen **dadurch gekennzeichnet ist, dass** die Glasleiste (4) mit Hilfe von Schrauben auf dem Rahmen (2) befestigt ist, die mit Muttern zusammenarbeiten, die im Rahmen befestigt sind, und dadurch, dass der Rahmen (2) mindestens einen ersten Satz von Muttern (E1) umfasst, die am Rahmen zur Montage einer ersten Verschlussplatte befestigt sind, die eine erste Dicke aufweist, und einen zweiten Satz von Muttern (E2), die am Rahmen zur Montage einer zweiten Verschlussplatte befestigt sind, die eine zweite Dicke aufweist, die verschieden von der ersten Dicke ist, wobei sich der erste Satz von Muttern (E1) und der zweite Satz von Muttern (E2) auf zwei verschiedenen Ebenen befinden, die parallel zum Rahmen sind.

2. Rahmen nach Anspruch 1, wobei eine Mutter (E1) des ersten Satzes und eine Mutter (E2) des zweiten Satzes in einer Richtung orthogonal zu einer Ebene des Fenster- oder Türrahmens ausgefluchtet sind.

3. Rahmen nach Anspruch 1 oder 2, wobei der Rahmen aus Metall ist und die Muttern an den Rahmen geschweißt, auf den Rahmen aufgeschrumpft oder direkt in den Rahmen eingearbeitet sind.

4. Rahmen nach Anspruch 3, umfassend einen Falz (6), der eine Wange (8) und einen Falzboden (10) umfasst, wobei der Abstand (d1) zwischen den Muttern (E1) des ersten Satzes und der Wange kleiner ist als der Abstand (d2) zwischen den Muttern (E2) des zweiten Satzes und der Wange.

5. Rahmen nach Anspruch 3, wobei der Falzboden (10) mit Bohrungen (16, 18) versehen ist, wobei die Muttern in den Bohrungen (16, 18) montiert sind.

6. Fenster- oder Türrahmen, umfassend einen Rahmen (2) nach einem der Ansprüche 1 bis 5, eine Glasleiste (4) und ein Verschlusselement zwischen dem Rahmen (2) und der Glasleiste (4), wobei die Glasleiste (4) mit Hilfe von Schrauben auf dem Rahmen (2) befestigt ist, die mit dem ersten Satz von Muttern (E1) oder dem zweiten Satz von Muttern (E2) zusammenarbeiten, wobei die Verschlussplatte z. B. eine Glasplatte ist.

7. Fenster- oder Türrahmen nach Anspruch 6, wobei die Glasleiste (4) aus einem einzigen Stück besteht.

8. Türblock, umfassend mindestens einen Fenster- oder Türrahmen nach Anspruch 6 oder 7.

9. Verfahren zum Ersetzen einer ersten Verschlussplatte mit einer ersten Dicke durch eine zweite Verschlussplatte mit einer zweiten Dicke in einem Fenster- oder Türrahmen nach Anspruch 6 oder 7 oder den Türblock nach Anspruch 8, umfassend die folgenden Schritte:
- Entfernen der Schrauben, die mit den Muttern des ersten Satzes zusammenarbeiten,
- Entfernen der Glasleiste,
- Entfernen der ersten Verschlussplatte,
- Anbringen der zweiten Verschlussplatte,
- Anbringen einer Glasleiste, die für die zweite Verschlussplatte ausgelegt ist,
- Montage der Schrauben in die Muttern des zweiten Satzes.

10. Verfahren zum Ersetzen nach Anspruch 9, wobei die Glasleiste, die für die zweite Verschlussplatte ausgelegt ist, verschieden von der Glasleiste ist, die für die erste Verschlussplatte ausgelegt ist.

## Claims

1. A frame for joinery comprising at least one frame (2), at least one glazing bead (4), and at least one closure panel tightly mounted between the frame (2) and the glazing bead (4), said frame for joinery is **characterized in that** the glazing bead (4) is fixed on the frame (2) by means of screws cooperating with nuts fixed in the frame, and **in that** the frame (2) includes at least a first set of nuts (E1) fixed on the frame for mounting a first closure panel presenting a first thickness and a second set of nuts (E2) fixed on the frame for mounting a second closure panel with a second thickness different from the first thickness, the first set of nuts (E1) and the second set of nuts (E2) being in two different planes, parallel to the frame.

2. The frame according to claim 1, wherein a nut (E1) of the first set and a nut (E2) of the second set are aligned in a direction orthogonal to a plane of the joinery.

3. The frame according to claim 1 or 2, said frame being made in metal and the nuts are welded on the frame, crimped on the frame, or directly made in the frame.

4. The frame according to claim 3, including a rabbet (6) comprising a cheek (8) and a rabbet bottom (10), the distance (d1) between the nuts (E1) of the first set and the cheek is smaller than the distance (d2) between the nuts (E2) of the second set and the cheek.

5. The frame according to claim 3, wherein the rabbet bottom (10) is provided with holes (16, 18), the nuts being mounted in the holes (16, 18).

6. Joinery comprising a frame according to one of claims 1 to 5, a glazing bead (4), and a closure element between the frame (2) and the glazing bead (4), the glazing bead (4) being fixed on the frame (2) by means of screws cooperating with the first set of nuts (E1) or the second set of nuts (E2), the closure panel being, for example, a glazed panel.

7. Joinery according to claim 6, wherein the glazing bead (4) is in one piece.

8. A door assembly comprising at least one piece of joinery according to claim 6 or 7.

9. A method for replacing a first closure panel of a first thickness with a second closure panel of a second thickness in a joinery according to claim 6 or 7 or the door assembly according to claim 8, comprising the steps:
- Removal of screws cooperating with the nuts of the first set,
- Removal of the glazing bead,
- Removal of the first closure panel,
- Placement of the second closure panel,
- Placement of a glazing bead adapted to the second closure panel,
- Mounting of screws in the nuts of the second set.

10. The method for replacing according to claim 9, wherein the glazing bead adapted to the second closure panel is different from the glazing bead adapted to the first closure panel.
